# EUROPÄISCHE PATENTSCHRIFT

(11) **EP 2 813 330 B1**
(45) Veröffentlichungstag und Bekanntmachung des Hinweises auf die Patenterteilung: **09.09.2020**
(21) Anmeldenummer: 14166686.7
(22) Anmeldetag: 30.04.2014
(51) Int. Cl.: B26D 1/14, B26D 1/25, B26D 1/157, B26D 1/28, B26D 1/00

(54) **Verwendung eines Messers in einer Brotschneidemaschine zum Schneiden von Brot**
Use of a blade in a bread slicing machine for slicing bread
Utilisation d'une lame dans une trancheuse pour trancher le pain

(30) Priorität: 03.05.2013 DE 102013208099
(43) Veröffentlichungstag der Anmeldung: 17.12.2014
(73) Patentinhaber: TPV GmbH, 57641 Oberlahr (DE)
(72) Erfinder: Reifenhäuser, Uwe, 57632 Flammersfeld (DE)
(74) Vertreter: Bauer, Dirk

(56) Entgegenhaltungen:
- EP-A1- 0 505 950
- WO-A1-00/21722
- DE-A1- 10 312 301
- DE-A1-102010 002 279
- DE-U- 1 930 115
- FR-A1- 2 877 254
- US-A- 1 973 526
- TREIF Maschinenbau GmbH: "DISKUS smart+", , 31. August 2012 (2012-08-31), Seiten 1-2, XP002731784, Gefunden im Internet: URL:http://info.duermer.de/images/stories/ Flyer/Flyer_DISKUS_smart_dt_NEU_end.pdf [gefunden am 2014-10-29]

## Beschreibung

### Einleitung

Die vorliegende Erfindung betrifft ein Messer einer Brotschneidemaschine, das Messer umfassend
- einen Aufnahmebereich zur Schaffung einer drehfesten Verbindung mit einer um eine Drehachse rotierbaren Antriebswelle,
- einen um eine Drehachse des Messers umlaufenden Schneidbereich, der in einer zu der Drehachse des Messers parallelen Schnittebene spitz nach außen zuläuft, wobei die Drehachse des Messers mit der Drehachse der Antriebswelle zusammenfällt und der Schneidbereich an seinem radial außen liegenden Ende eine Schneidkante aufweist, die mit einer Verzahnung versehen ist,
- einen zwischen dem Aufnahmebereich und dem Schneidbereich angeordneten Mittelbereich, in dem eine parallel zu der Drehachse des Messers gemessene Dicke des Messers konstant ist, wobei die Dicke des Messers in dem Mittelbereich mindestens so groß ist wie die größte Dicke des Messers in dem Schneidbereich,
wobei ein größter Abstand der Schneidkante von der Drehachse des Messers mindestens 180 mm, vorzugsweise mindestens 200 mm, beträgt.

Ferner betrifft die Erfindung ein Verfahren zum Schneiden von Brot mittels einer Brotschneidemaschine.

### Stand der Technik

Messer gemäß der eingangs beschriebenen Art sind nach dem Stand der Technik bereits bekannt und kommen typischerweise in Brotschneidemaschinen zum Einsatz. Eine solche ist beispielsweise der DE 197 30 809 A1 entnehmbar. Auch die US 1 973 526 A zeigt eine Verwendung eines Messers entsprechend dem Oberbegriff von Anspruch 1.

Das Schneiden von Brot ist insofern problematisch, als zum Schneidzeitpunkt das Brot typischerweise noch sehr frisch ist und erst vor vergleichsweise kurzer Zeit fertig gebacken wurde. Entsprechend weist das Brot noch einen hohen Feuchtegehalt auf, der dazu führt, dass der Teig "klebrig" ist. Diese Eigenschaft einer Brotscheibe wird gemeinhin als primäres Indiz für die Frische des geschnittenen Brotes angesehen. Im Bezug auf das Schneiden des Brotes führt diese "Klebrigkeit" des frischen Brotes dazu, dass sich zwischen dem jeweiligen Messer, mittels dessen das Brot geschnitten wird, und der jeweiligen Brotscheibe beziehungsweise der Stirnfläche des restlichen Brotlaibs Adhäsionskräfte ausbilden. Diese führen wiederum dazu, dass die Brotscheibe von der Bewegung des Messers beeinflusst wird, wobei die Bewegungsrichtung des Messers, die senkrecht zu einer Längsachse des Brotlaibs ausgerichtet ist, leicht zu einer "Zerstörung" der Brotscheibe führen kann. Insbesondere kann diese zerdrückt werden, wobei zumindest Teilbereiche der Brotscheibe an dem Messer haften und "ausgerissen" werden können.

Dieses Problem der Haftung zwischen der Brotscheibe und dem Messer wird gemäß dem Stand der Technik beispielsweise mittels der Applikation eines Ölfilms gelöst, der auf die Seitenflächen des Messers aufgebracht wird. Dieser Ölfilm bewirkt eine deutliche Reduktion der Haftungswirkung zwischen der Brotscheibe und dem Messer, so dass ein problemloser Durchtritt des Messers durch den Querschnitt des Brotlaibs möglich ist. Eine solche Ausführung ist der vorgenannten DE 197 30 809 A1 entnehmbar. Der große Nachteil dieses Ansatzes liegt in dem erheblichen Reinigungsaufwand, der durch die Anwendung des Öls bedingt ist. Auf Dauer bildet sich aus einzelnen Brotkrümeln, die beim Schneiden der Brote anfallen, und dem an dem Messer befindlichen Öl eine klebrige Mixtur. Diese ist nur schwierig aus der zugehörigen Brotschneidemaschine lösbar. Insbesondere hat sich die Reinigung in schwer zugänglichen Ecken als besonders problematisch erwiesen. Als Folge dieser schwierigen Reinigungsbedingungen ist regelmäßig der hygienischen Zustand der jeweiligen Brotschneidemaschine zu beklagen (Gefahr der Schimmelbildung), da eine gründliche Säuberung einen hohen Aufwand bedeutet, der zum einen finanziert werden muss und zum anderen eine hohe Disziplin von der jeweiligen Reinigungskraft verlangt.

Alternativ zu einem eingangs genannten Messer mit einer konstanten Dicke und fortlaufender Beölung im Schneidbereich kommen Messer zum Einsatz, deren Dickenprofil im Querschnitt betrachtet variiert. Bei diesen Messern ist typischerweise der Schneidbereich mit einer Dicke ausgeformt, der größer ist, als im Mittel- und gegebenenfalls im Aufnahmebereich des Messers. In einer Ansicht betrachtet ist das Messer demzufolge quasi als Scheibe mit einer dickeren umlaufenden Wulst auffassbar. Einer solche "Hinterschneidung" des Schneidbereichs liegt der Gedanke zugrunde, dass nur ein möglichst kleiner Bereich der Seitenfläche des Messers mit der jeweiligen Brotscheibe in Kontakt kommen soll. Diese Überlegung folgt der Logik, dass eine umso kleinere Reibfläche, die sich zwischen dem Messer und der Brotscheibe ausbildet, umso kleinere Reibkräfte zwischen dem Messer und der Brotscheibe hervorruft. Als nachteilig bei dieser Konstruktion ist zu beurteilen, dass der Schneidbereich eines solchen Messers vergleichsweise dick ausgebildet sein muss, da das Messer in dessen Mittelbereich und dessen Aufnahmebereich, in dem die Dicke reduziert ist, trotz allem noch einen Querschnitt aufweisen muss, der ausreicht, um die mit dem Schneidvorgang einhergehenden Kräfte abzutragen und große Verformungen des Messers zu unterbinden.

Vorgenanntes trifft beispielsweise auch auf das aus der DE 10 2010 002 279 A1 bekannte Kreismesser zu, das zum Schneiden eines strangförmigen Lebensmittels, insbesondere Fleisch oder Käse, dient. Die Schneideinrichtung ist als Orbitalantrieb ausgebildet und besitzt somit ein an einer Schwinge geführtes Kreismesser, wobei das Kreismesser im Anschluss an einen keilförmigen äußeren Bereich beidseitig hinterschnitten sein kann.

Aus der DE 10 2007 019 106 B4 ist eine Schneidmaschine mit einem birnenförmigen Messer bekannt, das einen Dicke von lediglich etwa 1 mm besitzt. Aufgrund der Tatsache, dass das Messer eine geringe Eigenstabilität besitzt, muss dieses möglichst großflächig und eng zwischen seitlichen Führungen geführt werden. Ferner ist dieses bekannte Messer nicht als drehendes Messer geeignet.

### Aufgabe

Der vorliegenden Erfindung liegt mithin die Aufgabe zugrunde, ein Messer hervorzubringen, welches die vorgenannten Nachteile der bekannten Technologien nicht aufweist. Ferner soll ein entsprechendes Verfahren zum Schneiden von Brot bereitgestellt werden.

### Lösung

Die zugrunde liegende Aufgabe wird ausgehend von einem Messer der eingangs beschriebenen Art erfindungsgemäß dadurch gelöst, dass die Dicke des Messers in dessen Mittelbereich zwischen 0,5 mm und 2,0 mm, vorzugsweise zwischen 0,8 mm und 1,5 mm, beträgt. Ein solches Messer ist hinsichtlich des genannten Problems der Haftung der jeweiligen Brotscheibe an einer Seitenfläche des Messers besonders vorteilhaft. Dem liegt die Überlegung zugrunde, dass eine "Rückstellkraft" des Brotes und damit auch die resultierende Reibkraft umso geringer ist, desto weniger es mittels des Messers aus seiner ursprünglichen Position "verdrängt" wird.

Der ungeschnittene Brotlaib stellt einem einstückigen Lebensmittelstrang dar. Sobald ein Messer in den Querschnitt dieses Brotlaibs eintritt, werden die beiden an den sich gegenüberliegenden Seitenflächen des Messers anliegenden Teile des Brots voneinander getrennt und dabei voneinander weg bewegt. Solange das Messer den Querschnitt noch nicht vollständig durchfahren hat, sind die in deren Entstehung begriffene Brotscheibe und der restliche Brotlaib zumindest noch in einem Teilbereich miteinander verbunden. Diese Verbindung zwischen der entstehenden Brotscheibe und dem restlichen Brotlaib führt dazu, dass sich in der Brotscheibe eine Rückstellkraft ausbildet. Diese ist so zu verstehen, dass sich die Brotscheibe, sofern das Messer wieder aus dem Querschnitt des Brotlaibs entfernt würde, wieder vollflächig an den restlichen Brotlaib anlegen würde. Das heißt, dass auf die Brotscheibe eine Kraft wirkt, die diese wieder zurück in Richtung des restlichen Brotlaibs und mithin auf die Seitenfläche des Messers drückt, sofern letzteres in den Querschnitt des Brotlaibs eingefahren ist. Diese Rückstellkraft, die eine Normalkraft zwischen der Brotscheibe und der Seitenfläche des Messers darstellt, begünstigt eine Reibkraft zwischen dem Messer und der Brotscheibe und folglich gleichermaßen eine Haftung zwischen beiden Teilen, die wiederum ein vorstehend bereits beschriebenes Schadensbild begünstigt.

Das erfindungsgemäß besonders dünn ausgeführte Messer hat nun den Vorteil, dass die "Verdrängung" der entstehenden Brotscheibe besonders gering ist. Demzufolge tritt bei der Abtrennung der neuen Brotscheibe auch nur eine sehr geringe Rückstellkraft auf, die wiederum nur eine sehr geringe Reibkraft zwischen der Seitenfläche des Messers und der Brotscheibe hervorrufen kann. Das Risiko der Haftung der Brotscheibe an dem Messer ist somit minimiert. Insbesondere kann mittels des erfindungsgemäßen Messers der Einsatz von reibungsminderndem Öl vollständig entfallen. Dies erleichtert die Reinigung und Pflege der zugehörigen Brotschneidemaschine erheblich und führt trotz sinkendem Reinigungsaufwand im Vergleich zum Stand der Technik zu einer besseren Hygiene.

Die Reduktion der Dicke des Messers bis in den hier beanspruchten Bereich wurde bislang nicht in Erwägung gezogen, da nicht erwartet werden konnte, dass ein solch dünnes Messer die Anforderungen an dessen Stabilität erfüllen könnte. In Kombination mit dem vergleichsweise großen Durchmesser des Messers hat sich allerdings eine Scheibentragwirkung herausgestellt, die selbst derartige Dickenbereiche ermöglicht. Eine beidseitige Führung des Messers im Schneidbereich ist deshalb nicht erforderlich. Gegebenenfalls auftretende Bewegungen des Messers senkrecht zu dessen Seitenflächen sind dabei unbeachtlich, da die Anforderungen an die Maßhaltigkeit von Brotscheiben vergleichsweise niedrig ausfallen. Somit ist eine Abweichung der Dicke einer Scheibe im Bereich von 0,1 mm bis 0,2 mm tolerabel und wird beim Verbraucher nicht als minderwertig wahrgenommen. Eine derartige Toleranz ist bei Fleischscheiben nicht gegeben.

Das zusätzliche Einbringen einer Hinterschneidung des erfindungsgemäßen Messers gemäß dem vorstehend beschriebenen Stand der Technik ist bei dem erfindungsgemäßen Messer nicht nötig, aber auch kaum möglich, da eine weitere Querschnittsreduktion ein mechanisches Versagen des Messers zufolge hätte.

Das Messer ist dann besonders vorteilhaft, wenn es als Kreismesser ausgeführt ist, dessen Durchmesser mindestens 360 mm, vorzugsweise mindestens 400 mm, beträgt. Derartige Kreismesser sind typisch für Brotschneidemaschinen. Sie eignen sich vor allem dazu, den Querschnitt eines Brotlaibs vollständig zu durchtrennen, ohne dass die Drehachse des Messers beziehungsweise der Antriebswelle in den Querschnitt des Brotlaibs einfahren muss.

Alternativ zu der Kreisform kann ebenso ein solches Messer vorteilhaft sein, das eine spiralförmig um die Drehachse des Messers umlaufende Schneidkante besitzt.

Unter hygienischen Gesichtspunkten ist es besonders von Vorteil, wenn das Messer aus nicht rostendem Stahl besteht.

Zur weiteren Reduktion der Reibung zwischen dem Messer und dem Brotlaib beziehungsweise der Brotscheibe ist es besonders vorteilhaft, wenn mindestens eine in dem Mittelbereich befindliche Seitenfläche des Messers zumindest teilweise mit einer die Reibung zwischen der Seitenfläche und dem Brot reduzierenden Beschichtung versehen ist, insbesondere einer Polytetrafluorethylen aufweisenden Beschichtung.

Die zugrunde liegende Aufgabe wird erfindungsgemäß ferner durch ein Verfahren zum Schneiden von Brot mittels einer Brotschneidemaschine gelöst, wobei ein Messer gemäß der vorstehenden Beschreibung verwendet wird und beide Seitenflächen des Messers in dem Mittelbereich unbeölt sind, wobei vorzugsweise insgesamt ölfrei geschnitten wird. Dieses Verfahren ist mittels des erfindungsgemäßen Messers besonders gut durchführbar. Aus dem ölfreien Schneiden ergeben sich die vorstehend genannten Vorteile.

Das Verfahren ist dann besonders vorteilhaft, wenn das Messer ein Kreismesser ist und vorzugsweise eine planetarische Bewegung ausführt, bei der es um seine eigene Drehachse rotiert und seine Drehachse sich dabei auf einer Kreisbahn um eine Drehachse eines Dreharms bewegt, an dem das Messer drehbar befestigt ist. Bei diesem Verfahren wird das Messer zyklisch in den Querschnitt des Brotlaibs ein- und wieder ausgefahren, wobei in dem Zeitraum, in dem sich das Messer innerhalb des Querschnitts des Brotlaibs befindet, selbiger still steht und in dem Zeitraum, in dem sich das Messer außerhalb des Brotlaibs befindet, um die Dicke einer Brotscheibe vorgeschoben wird. Dabei führt der Dreharm eine Kreisbewegung aus, so dass das Kreismesser auf einer Kreisbahn geführt wird. Das Kreismesser führt indes eine eigene Rotation um dessen Drehachse aus. Die Rotation des Messers selbst führt zu einem besonders sauberen Schnitt der Brotscheiben. Die Rotationsgeschwindigkeit des Kreismessers um die Drehachse des Dreharms ist dabei typischerweise erheblich niedriger als die Rotationsgeschwindigkeit des Kreismessers um dessen eigene Drehachse.

Das erfindungsgemäße Verfahren kann dann besonders vorteilhaft sein, wenn das Messer eine spiralförmige Schneidkante besitzt. Ein solches Messer kann in Abhängigkeit von der jeweiligen Form und Konsistenz des zu schneidenden Brotes besonders vorteilhaft sein.

Bei dem erfindungsgemäßen Verfahren ist es vorteilhaft, wenn die Seitenflächen des Messers zumindest teilweise, vorzugsweise in einem überwiegenden Flächenanteil, mit dem zu schneidenden Brot in Kontakt kommen. Überraschenderweise hat sich gezeigt, dass trotz des großflächigen Kontakts zwischen dem Messer und dem Brot eine haftende Wirkung vollständig ausbleibt. Eine plane Ausführung des Messers, bei der der beschriebene Kontakt auftritt, ist mithin möglich und im Hinblick auf die Herstellung des Messers besonders vorteilhaft.

Vorteilhaft ist es darüber hinaus, wenn ein der Aufnahme geschnittener Scheiben dienender Entnahmeschacht der Brotschneidemaschine gegenüber einem der Aufnahme des zu schneidenden Brotlaibs dienenden Einlegeschacht eine Neigung zwischen 10° und 25° aufweist. Der Einlegeschacht ist dabei typischerweise horizontal orientiert, wobei die genannte Neigung eines Bodenelements des Entnahmeschachts aus der horizontalen nach unten gerichtet ist. Diese Neigung begünstigt ein Öffnen des von dem Messer erzeugten Schneidspalts durch Wegklappen der gerade erzeugten Scheibe, die aufgrund ihres wirkenden Eigengewichts "abklappt".

### Ausführungsbeispiele

Das erfindungsgemäße Messer wird nachfolgend anhand eines Ausführungsbeispiels, das in den Figuren dargestellt ist, näher erläutert.

Es zeigt:
- Fig. 1:: Eine Seitenansicht eines erfindungsgemäßen Messers.
- Fig. 2:: einen Schnitt durch das erfindungsgemäße Messer,
- Fig. 3:: ein Detail eines Schneidbereichs des erfindungsgemäßen Messers und
- Fig. 4:: eine isometrische Ansicht des erfindungsgemäßen Messers.

Das Ausführungsbeispiel, das in den Figuren 1 bis 4 dargestellt ist, umfasst ein Messer **1** in Form eines Kreismessers. Das Messer **1** hat einen Durchmesser von 420 mm und eine Dicke **2** von 1,0 mm. Die Dicke **2** ist in einem Mittelbereich **3** und einem Aufnahmebereich **4** des Messers **1** konstant. In einem Schneidbereich **5** des Messers **1** läuft das Messer **1** zu einer Schneidkante **6** hin spitz zu. Der Schneidbereich **5** des Messers **1** weist eine radiale gemessene Länge **12** von ca. 20 mm auf. Die Schneidkante **6** ist mit einer in den Figuren nicht erkennbaren Verzahnung versehen. Der Aufnahmebereich **4** des Messers **1** ist durch einen zentralen Durchbruch **7** gekennzeichnet. Um einen Rand **8** des Durchbruchs **7** sind insgesamt drei Montagebohrungen **9** angeordnet, die zur Aufnahme von nicht dargestellten Verbindungsmitteln geeignet sind, beispielsweise Schrauben. Mittels dieser Verbindungsmittel kann das Messer **1** drehfest mit einer nicht dargestellten Antriebswelle verbunden werden. In einem Betriebszustand rotiert das Messer **1**, angetrieben durch die Antriebswelle, um einen Mittelpunkt **10** des Messers **1.** Eine Drehachse **13** des Messers **1**, um die das Messer **1** rotiert, ist dabei senkrecht zu einer Seitenfläche **11** des Messers **1** ausgerichtet und verläuft durch den Mittelpunkt **10**. Die Umdrehungsgeschwindigkeit beträgt dabei typischerweise zwischen 650 U/min und 2000 U/min.

Die Seitenfläche **11** des Messers **1** ist während dessen Betriebs frei von Öl oder sonstigen Schmiermitteln, die gemäß dem Stand der Technik ein Anhaften des zu schneidenden Brots an der Seitenfläche **11** verhindern sollen. Um eine Haftung zwischen der Seitenfläche **11** des Messers **1** und dem jeweiligen Brot besonders gering zu halten, ist die Seitenfläche **11** in dem Mittelbereich **3** mit einer Beschichtung versehen, die von Polytetrafluorethylen (PTFE) gebildet ist.

Der große Durchmesser des Messers **1** hat den Vorteil, dass das Messer **1** den jeweiligen Brotlaib vollständig schneiden kann, ohne dass der Querschnitt der Antriebswelle in den Querschnitt des Brots eintreten muss. Eine Höhe des jeweilig zu schneidenden Brotlaibs beträgt mithin typischerweise maximal den halben Durchmesser des Messers **1**.

### Bezugszeichenliste

- 1: Messer
- 2: Dicke
- 3: Mittelbereich
- 4: Aufnahmebereich
- 5: Schneidbereich
- 6: Schneidkante
- 7: Durchbruch
- 8: Rand
- 9: Montagebohrung
- 10: Mittelpunkt
- 11: Seitenfläche
- 12: Länge
- 13: Drehachse

## Patentansprüche

1. Verwendung eines Messers (1) in einer Brotschneidemaschine zum Schneiden von Brot, das Messer (1) umfassend
- einen Aufnahmebereich (4) zur Schaffung einer drehfesten Verbindung mit einer um eine Drehachse rotierbaren Antriebswelle,
- einen um eine Drehachse (13) des Messers (1), die mit der Drehachse der Antriebswelle identisch ist, umlaufenden, in einer zu der Drehachse (13) des Messers (1) parallelen Schnittebene spitz nach außen zulaufenden Schneidbereich (5), der an seinem radial außen liegenden Ende eine Schneidkante (6) aufweist und mit einer Verzahnung versehen ist und
- einen zwischen dem Aufnahmebereich (4) und dem Schneidbereich (5) angeordneten Mittelbereich (3), in dem eine parallel zu der Drehachse (13) des Messers (1) gemessene Dicke (2) des Messers (1) konstant ist, wobei die Dicke (2) des Messers (1) in dem Mittelbereich (3) mindestens so groß ist wie die größte Dicke (2) des Messers (1) in dem Schneidbereich (5),
wobei ein größter Abstand der Schneidkante (6) von der Drehachse (13) des Messers (1) mindestens 180 mm beträgt, wobei beide Seitenflächen (11) des Messers (1) in deren Mittelbereich (3) unbeölt sind, **dadurch gekennzeichnet, dass** die Dicke (2) des Messers (1) in dessen Mittelbereich (3) zwischen 0,5 mm und 2,0 mm beträgt.

2. Verwendung nach Anspruch 1, **dadurch gekennzeichnet, dass** die Dicke des Messers in dessen Mittelbereich (3) zwischen 0,8 mm und 1,5 mm beträgt.

3. Verwendung nach Anspruch 1 oder 2, **dadurch gekennzeichnet, dass** der Abstand der Schneidkante (6) von der Drehachse (13) des Messers (1) mindestens 200 mm beträgt.

4. Verwendung nach einem der Ansprüche 1 bis 3, **dadurch gekennzeichnet, dass** insgesamt ölfrei geschnitten wird.

5. Verwendung nach einem der Ansprüche 1 bis 4, **dadurch gekennzeichnet, dass** das Messer (1) ein Kreismesser ist und vorzugsweise eine planetarische Bewegung ausführt, bei der es um seine eigene Drehachse rotiert und seine Drehachse sich dabei auf einer Kreisbahn um eine Drehachse eines Dreharms bewegt, an dem das Messer drehbar befestigt ist.

6. Verwendung nach einem der Ansprüche 1 bis 5, **dadurch gekennzeichnet, dass** das Messer eine spiralförmige Schneidkante besitzt.

## Claims

1. An use of a blade (1) in a bread cutting machine for cutting bread, the blade (1) comprising
- a receiving area (4) for the creation of a rotationally fixed connection with a drive shaft rotating about an axis of rotation,
- a cutting area (5) orbiting a rotational axis (13) of the blade (1) which is identical to the rotational axis of the drive shaft, and in a cutting plane parallel to the rotational axis (13) of the blade (1) outwardly narrowing to a point, which at its radially outwardly located end comprises a cutting edge (6) and is serrated, and
- arranged between the receiving area (4) and the cutting area (5), a middle area (3) in which a thickness (2) of the blade (1) measured in parallel to the axis of rotation (13) of the blade (1) is constant, wherein the thickness (2) of the blade (1) in the middle area (3) is at least as great as the greatest thickness (2) of the blade (1) in the cutting area (5),
wherein a largest distance of the cutting edge (6) from the axis of rotation (13) of the blade (1) is at least 180 mm, wherein both side surfaces (11) of the blade (1) are unoiled in their middle area (3), **characterised in that** the thickness (2) of the blade (1) in its middle area (3) is between 0.5 mm and 2.0 mm.

2. The use according to claim 1, **characterised in that** the thickness of the blade in its middle area (3) is between 0.8 mm and 1.5 mm.

3. The use according to claim 1 or 2, **characterised in that** the distance of the cutting edge (6) from the rotational axis (13) of the blade (1) is at least 200 mm.

4. The use according to any one of claims 1 to 3, **characterised in that** cutting takes place in a totally oil-free manner.

5. The use according to any one of claims 1 to 4, **characterised in that** the blade (1) is a circular blade and preferably performs a planetary movement in which it rotates about its own axis of rotation and its axis of rotation moves on a circular path about an axis of rotation of a rotating arm on which the blade is attached in a rotating manner.

6. The use according to any one of claims 1 to 5, **characterised in that** the blade comprises a spiral-shaped cutting edge.

## Revendications

1. Utilisation d'un couteau (1) dans une machine à couper le pain pour couper du pain, le couteau (1) comprenant :
- une zone de logement (4) pour créer une liaison solidaire en rotation avec un arbre d'entraînement rotatif autour d'un axe de rotation,
- une zone de coupe (5) tournant autour d'un axe de rotation (13) du couteau (1), qui est identique à l'axe de rotation de l'arbre d'entraînement, en pointe vers l'extérieur dans un plan de coupe parallèle à l'axe de rotation (13) du couteau (1), qui comporte à son extrémité située radialement vers l'extérieur une arête de coupe (6) et est dotée d'une denture et
- une zone centrale (3) disposée entre la zone de logement (4) et la zone de coupe (5), dans laquelle une épaisseur (2) du couteau (1) mesurée parallèlement à l'axe de rotation (13) du couteau (1) est constante, sachant que l'épaisseur (2) du couteau (1) est dans la zone centrale (3) au moins aussi grosse que l'épaisseur maximale (2) du couteau (1) dans la zone de coupe (5),
sachant qu'une distance maximale entre l'arête de coupe (6) et l'axe de rotation (13) du couteau (1) est au moins de 180 mm, sachant que les deux surfaces latérales (11) du couteau (1) dans la zone centrale (3) de celui-ci ne sont pas lubrifiées, **caractérisée en ce que** l'épaisseur (2) du couteau (1) dans la zone centrale (3) de celui-ci se situe entre 0,5 mm et 2,00 mm.

2. Utilisation selon la revendication 1, **caractérisée en ce que** l'épaisseur du couteau est dans la zone centrale (3) de celui-ci entre 0,8 mm et 1,5 mm.

3. Utilisation selon la revendication 1 ou 2, **caractérisée en ce que** la distance entre l'arête de coupe (6) et l'axe de rotation (13) du couteau (1) est au moins de 200 mm.

4. Utilisation selon l'une quelconque des revendications 1 à 3, **caractérisée en ce que** dans l'ensemble la coupe se déroule sans huile.

5. Utilisation selon l'une quelconque des revendications 1 à 4, **caractérisée en ce que** le couteau (1) est un couteau circulaire et exécute de préférence un mouvement planétaire lors duquel il tourne autour de son propre axe de rotation et son axe de rotation se déplace à cet effet sur une trajectoire circulaire autour d'un axe de rotation d'un bras rotatif sur lequel le couteau est fixé pouvant tourner.

6. Utilisation selon l'une quelconque des revendications 1 à 5, **caractérisée en ce que** le couteau possède une arête de coupe en forme de spirale.
